# EUROPÄISCHE PATENTSCHRIFT

(11) **EP 3 411 240 B1**
(45) Veröffentlichungstag und Bekanntmachung des Hinweises auf die Patenterteilung: **23.12.2020**
(21) Anmeldenummer: 17702870.1
(22) Anmeldetag: 03.02.2017
(51) Int. Cl.: B41J 3/407, B41J 11/00

(54) **DRUCKVERFAHREN UND DRUCKVORRICHTUNG**
PRINTING METHOD AND PRINTING DEVICE
PROCÉDÉ ET DISPOSITIF D'IMPRESSION

(30) Priorität: 05.02.2016 DE 102016201821
(43) Veröffentlichungstag der Anmeldung: 12.12.2018
(73) Patentinhaber: A. Schmidt e.K., 57537 Forst (DE)
(72) Erfinder: Schmidt, Andreas, 57537 Forst (DE)
(74) Vertreter: Angerhausen, Christoph
(86) Internationale Anmeldenummer: PCT/EP2017/052326
(87) Internationale Veröffentlichungsnummer: WO 2017/134193

(56) Entgegenhaltungen:
- EP-A2- 2 644 392
- FR-A1- 2 601 265
- FR-A1- 2 735 420

## Beschreibung

Die Erfindung betrifft ein Verfahren und eine Vorrichtung zum Bedrucken einer großen Fläche, insbesondere einer großen, sich auf einem einer Druckvorrichtung nicht zuführbaren Substrat befindlichen Fläche. Beispiele solcher Flächen sind Gebäudewände, Wände von Lastkraftwagen oder Eisenbahnwagons, Flächen auf Containern oder auch ganze Bordwände von Schiffen.

Die FR 2 601 265 A1 beschreibt ein derartiges Verfahren, bei dem der Druckkopf an einer ersten Achse entlang einer Druckbahn bewegbar befestigt ist, wobei die erste Achse an einem in horizontaler x-Richtung bewegbaren Gestell befestigt ist, und wobei die Fläche durch das sequentielle Bedrucken der Druckbahnen bedruckt wird. Der senkrechte Abstand eines Referenzpunktes der Vorrichtung wird an mehreren über der Druckbahn verteilten Punkten zu der zu bedruckenden Fläche bestimmt und der senkrechte Abstand des Druckkopfes von der zu bedruckenden Fläche an den über der Druckbahn verteilten Punkten jeweils entsprechend einem zuvor aufgenommenen Messwert eingestellt. Ähnliche Verfahren zeigen auch die FR 2 735 420 A1 und die EP 2 644 392 A1.

Seit vielen Jahren sind Großformatdrucker bekannt. Mit solchen Druckern ist es möglich, Papier, aber auch andere Substrate mit einer Breite von bis zu 5m oder sogar darüber hinaus und einer theoretisch endlosen Länge zu bedrucken. Der Druckvorgang erfolgt dabei in einer Ebene, d.h. zweidimensional, über einem Drucktisch. Bei diesen Druckern ist der Drucktisch mehr oder weniger linienförmig ausgebildet, d.h. seine Ausdehnung in Breitenrichtung quer zur Zuführungsrichtung des Substrats ist deutlich größer als in Substratzuführungsrichtung. Üblicherweise liegt das Substrat aufgerollt auf einer Rolle vor und wird dem Drucker zugeführt, wobei diese Zuführung die erste Achse des zweidimensionalen Druckvorgangs abdeckt. Quer zu dieser Achse bewegt sich ein Druckkopf mit einem Farbauftragssystem über das Substrat. Weit verbreitet sind Tintenstrahldrucker, wobei die aufzutragende Farbe eine Tinte ist, die über Düsen, die von einer Steuerung angesteuert werden, Tinte tröpfenweise auf das Substrat aufspritzen. Mehrere Düsen für verschiedene Farben können nebeneinander in dem Druckkopf angeordnet sein, womit ein Mehrfarbdruck möglich ist. Die Druckebene entspricht üblicherweise der Horizontalen. Wegen der Zuführung muss das Substrat wenigstens in Längsrichtung flexibel sein.

Daneben sind auch Flachbettdrucker bekannt. Bei solchen Druckern wird das Substrat in einem Bett, dem Drucktisch, aufgespannt. Der Druckkopf ist an einem Kreuztisch befestigt, wodurch der Druckkopf selbst in den beiden Richtungen einer Ebene verfahrbar ist. Mit solchen Flachbettdruckern ist es möglich, auch starre Substrate zu bedrucken. Die Abmessungen solcher Kreuztische sind endlich und lassen sich auch nicht beliebig vergrößern, da die Achsen des Kreuztisches nur an ihren Endpunkten gelagert sein können und trotzdem eine Mindeststabilität aufweisen müssen. Auch bei Flachbettdruckern wird das Substrat dem Drucker zugeführt.

Bei beiden Systemen ist durch die Zuführung des Substrats auf einen Drucktisch der Abstand des Druckkopfs in Raumrichtung, d.h. orthogonal zu der durch x- und y-Richtung aufgespannten Ebene und hier und im Folgenden z-Richtung genannt, konstant und genau definiert. Dieser Abstand ist wichtig um ein sauberes Druckbild zu erhalten. Die Tintendüsen sind auf diesen Abstand fokussiert.

Mit beiden Systemen ist es nicht möglich, die Fläche eines nicht beweglichen Substrats, beispielsweise die Wand eines Zimmers oder Gebäudes, zu bedrucken.

In jüngerer Zeit sind Wanddrucker bekannt geworden, mit denen es möglich sein soll, Wände zu bedrucken. Diese Drucker verwenden Druckköpfe handelsüblicher Tintenstrahldrucker, die in einer Richtung, hier und im Folgenden vertikale Richtung oder y-Richtung benannt, beweglich an einer Achse befestigt sind. Diese Achse ist auf einem Fahrgestell befestigt, wobei das Fahrgestell in einer Richtung im Wesentlichen orthogonal zu der vertikalen Richtung, hier und im Folgenden horizontale Richtung oder x-Richtung genannt, bewegbar ist. Das Druckprinzip entspricht dabei dem der zuerst beschriebenen Großformatdrucker: Die vertikale Richtung des Druckkopfes wird durch seine Auf- und Abbewegung in y-Richtung realisiert, während die horizontale Richtung durch die Bewegung des Fahrgestells in x-Richtung realisiert ist. Der Druckkopf druckt nun eine vertikale Bahn mit einer durch den Druckkopf vorgegebenen Ausdehnung in y-Richtung, d.h. mit einer Bahnbreite in horizontaler Richtung. Für die Bedruckung einer in horizontaler Richtung danebenliegende Bahn wird das Fahrgestell in x-Richtung an einer Wand vorbei bewegt, während der Druckkopf in der oberen oder unteren Endstellung verweilt.

In Praxis ergeben sich allerdings einige Probleme: Ist der Boden nicht eben, was beispielsweise bei gefliesten Oberböden wegen der Fugen zwischen den Fliesen üblicherweise der Fall ist, werden diese Unebenheiten in das Druckbild übertragen. Zur Lösung dieses Problems fahren bekannte Wanddrucker auf einem Schienensystem, das solche Unebenheiten überbrückt. Der Nachteil hiervon ist, dass die Schienen ausgelegt und ausgerichtet werden müssen, was Aufwand bedeutet, und andererseits für lange zu bedruckende Wände auch lange Schienen erforderlich sind, was den Transportaufwand des Wanddruckers zu einer Einsatzstelle erhöht, die Kosten für den Wanddrucker erhöht und wiederum den Druckaufwand erhöht.

Ein weiteres Problem von bekannten Wanddruckern ist die begrenzte Höhe des bedruckbaren Bereichs: Die y-Achse besteht aus einem Profil einer endlichen Länge von üblicherweise 2 m, wobei die Druckkopfbewegung entlang dieser Achse über einen Zahnriemen erfolgt. Damit ist die Länge der y-Achse zunächst nicht oder nur mit sehr großem Aufwand verlängerbar. Darüber hinaus ist die Befestigung und Auslegung der Stabilität der y-Achse auf diese Länge ausgelegt, so dass eine Verlängerung der Achse wegen mechanischer Instabilität und damit verbundenen Schwankungen in x- und z-Richtung der y-Achse zu einem sehr unbefriedigenden Druckbild führen würde. Weiterhin sind Wände von Bauwerken selten genau senkrecht zum Boden ausgerichtet, sondern gegenüber dem Boden üblicherweise geneigt. Die Neigung beträgt zwar in den meisten Fällen nur kleine Winkelmaße von wenigen Grad. Über einer Zimmerhöhe von üblicherweise ca. 2,50 m für Wohngebäude und deutlich mehr für Gewerbegebäude macht aber auch 1° Neigung bereits eine Differenz von über 4 cm aus, wodurch das Druckbild hinsichtlich Konturenschärfe zwischen dem bodenseitigen Ende und dem deckseitigen Ende sehr unterschiedlich ausfällt. Im Stand der Technik ist zur Messung für eine anschließender Nachführung des Abstandes des Druckkopfes zur Wand die Verwendung von Ultraschallsensoren bekannt. Diese Sensoren sind am Druckkopf angebracht und sind daher nur in der Lage, den Abstand in Echtzeit, d.h. im Moment, in dem sich der Druckkopf an der entsprechenden Stelle befindet, zu erfassen. Eine auf einer solchen Messung aufbauende Nachregelung kann wegen der Totzeit zwischen Messung und Nachregelung nur sehr unvollkommen sein. Darüber kann eine Wand auch Unebenheiten aufweisen, die den Druckkopf zerstören können, wenn er mit ihnen kollidiert. Die y-Achse von bekannten Wanddruckern sind in x-Richtung mehr oder weniger mittig auf dem Fahrgestellt montiert, zumindest sind sie nicht an einem in der x-Achse gelegenen Ende des Fahrgestells montiert. Dadurch ist es nicht möglich, in eine Ecke hinein zu drucken. Mit anderen Worten verbleiben in Zimmerecken immer mehr oder weniger breite, nicht bedruckbare Streifen. Die Schienen für das Fahrgestell sind nur gerade verlegbar, d.h. das Bedrucken von kurvigen Flächen ist nicht möglich. Auch ist es heute nur möglich, Flächen zu bedrucken, die senkrecht zu dem Boden, auf dem das Fahrgestell fährt, zu bedrucken. Das Bedrucken von anders ausgerichteten Flächen, beispielsweise Decken- oder Bodenflächen ist nicht möglich. Erst Recht ist es nicht möglich, dreidimensional geformte Flächen, beispielsweise Gewölbedecken, zu bedrucken. Aufgabe der Erfindung ist es daher, ein Verfahren zum Bedrucken einer großen, insbesondere sich auf einem einer Druckvorrichtung nicht zuführbaren Substrat befindlichen großen Fläche anzugeben, das die oben beschriebenen Einschränkungen und Nachteile umgeht. Weiterhin ist es Aufgabe der Erfindung, eine Vorrichtung zur Durchführung des Verfahrens anzugeben.

Erfindungsgemäß wird diese Aufgabe durch ein Verfahren mit den Merkmalen des unabhängigen Anspruches 1 gelöst. Vorteilhafte Weiterbildungen des Verfahrens ergeben sich aus den Unteransprüchen 2-6. Die Aufgabe wird ferner durch eine Vorrichtung nach Anspruch 7 gelöst. Vorteilhafte Ausführungsformen der Vorrichtung ergeben sich aus den Unteransprüchen 8-13.

Das erfinderische Verfahren ist geeignet zum Bedrucken einer großen, sich auf einem einer Druckvorrichtung nicht zuführbaren Substrat befindlichen Fläche. , Flächen, wie beispielsweise Wände von Gebäuden, von Lastkraftwagen oder Eisenbahnwagons, Flächen auf Containern etc., wobei die zu bedruckende Fläche in einer Richtung in Druckbahnen entsprechend der Druckbreite eines Druckkopfes einteilbar ist und wobei der Druckkopf an einer ersten Achse entlang einer Druckbahn in vertikaler y-Richtung bewegbar befestigt ist, die erste Achse an einem in horizontaler x-Richtung bewegbaren Fahrgestell befestigt ist und die Fläche durch das sequentielle Bedrucken der vertikalen Druckbahnen bedruckt wird. Darüber hinaus wird der orthogonale Abstand A_{z0} in horizontaler z-Richtung, welche orthogonal auf die horizontale x-Richtung steht, eines Referenzpunktes der Vorrichtung an mehreren über der vertikalen Druckbahn verteilten Punkten zu der zu bedruckenden Fläche bestimmt und der orthogonale Abstand A_{z} des Druckkopfes von der zu bedruckenden Fläche an den über der vertikalen Druckbahn verteilten Punkten jeweils entsprechend einem zuvor aufgenommenen Messwert eingestellt. Die mehreren Punkte können dabei gleichmäßig über der Länge der vertikalen Druckbahn verteilt sein. Bei der Entscheidung über die Anzahl der Punkte kann die Ebenheit der zu bedruckenden Fläche und/oder die erwartete Anzahl und das Ausmaß von Störstellen auf der zu bedruckenden Fläche berücksichtigt werden. Bei einer sehr ebenen Fläche ohne nennenswerte Störstellen genügen einige wenige Punkte, bei unebenen Flächen mit vielen Störstellen, insbesondere wenn zumindest einige dieser Störstellen große Ausmaße haben, sollten viele Messpunkte aufgenommen werden. Im Extremfall kann die Anzahl der Messpunkte so groß gewählt werden, dass eine quasikontinuierliche Messung vorliegt. Die aufgenommenen Messwerte einer jeden vertikalen Druckbahn werden für jeden entlang der Druckbahn gemessenen Punkt in Messreihen gespeichert, wobei aus den Messwerten mindestens einer Messreihe ein Trend bestimmt wird, wobei eine Lenkbewegung des in horizontaler Richtung bewegbaren Fahrgestells ausgelöst wird, wenn der Trend eine zuvor definierte Schwelle überschreitet. Ist die zu bedruckende Fläche beispielsweise eine im Wesentlichen zur Bodenfläche, auf der sich das in horizontaler Richtung bewegbaren Fahrgestell bewegt, senkrechte Wand, beispielsweise eine Wand eines Wohnraums, so wird eine Lenkbewegung des Fahrgestells ausgelöst, wenn sich der Abstand der Wand von dem Fahrgestell im Laufe der Bewegung des Fahrgestells verändert, beispielsweise weil die Wandrichtung abknickt oder die Wand eine Kurve beschreibt. Die Messwerte einer jeden Messung in einer bestimmten Höhe werden erfindungsgemäss in der Steuerungseinrichtung zu Messreihen zusammengefasst und ein Trend berechnet. Wenn sich der Trend zumindest einer Messreihe über eine zuvor festgelegte Schwelle verändert, wird von der Steuerungseinrichtung ein Lenkimpuls an das Fahrgestell ausgegeben, so dass sich der Abstand des Fahrgestells von der Wand wieder in den zuvor festgelegten Korridor bewegt. Auf diese Weise ist es möglich, auch Wände zu bedrucken, die einem Kurvenverlauf folgen oder deren Verlauf sich gegenüber einer zunächst eingeschlagenen Richtung ändert

Die Vorrichtung zur Durchführung des Verfahrens weist eine Messvorrichtung zum berührungslosen Messen des Abstands zwischen einem Referenzpunkt der Vorrichtung und der zu bedruckenden Fläche auf. Die Vorrichtung weist weiterhin eine Steuerungseinheit zur Auswertung der Messwerte und Erzeugen von Steuerungsimpulsen für die Einstellung des Abstands A_{z} des Druckkopfes von der zu bedruckenden Fläche auf.

Mit der Einstellung des Abstands A_{z} des Druckkopfes von der zu bedruckenden Wand sind die Probleme des Standes der Technik bezüglich eines konturscharfen Druckbilds trotz nicht genau ebener und äquidistanter Ausrichtung der zu bedruckenden Fläche gegenüber dem Druckkopf gelöst. Um den Abstand A_{z} des Druckkopfes an jedem Ort auf der Druckbahn so einstellen zu können, dass er trotz Unebenheiten oder beispielsweiser nicht lotrechter Wände immer gleich ist, muss der Abstand A_{z} bestimmt werden. Dies erfolgt in einer bevorzugten Ausführungsform berührungslos, vorzugsweise optisch, beispielsweise mit einem Laserentfernungsmesser. Da der Abstand A_{z} des Druckkopfs von der zu bedruckenden Fläche so eingestellt wird, dass er immer den gleichen Abstand A_{z} hat, kann er auch nicht beispielsweise mit einer Unebenheit auf dieser Fläche kollidieren. Die Messung erfolgt über einen Referenzpunkt der Vorrichtung. Dieser Referenzpunkt kann sich beispielsweise an der ersten Achse befinden, an der der Druckkopf entlang einer Druckbahn bewegt wird. Dadurch wird der Referenzpunkt gemeinsam mit dem Druckkopf entlang einer Druckbahn bewegt, so dass der Abstand A_{z0} des Referenzpunktes zu den entsprechenden Druckkopfpositionen bekannt ist. Über die bekannten geometrischen Verhältnisse der Vorrichtung kann die erforderlich Druckkopfposition hinsichtlich des Abstands A_{z} von der zu bedruckenden Fläche bestimmt werden. An dem Referenzpunkt kann eine entsprechende Entfernungsmesseinrichtung angebracht sein. Der Referenzpunkt kann in horizontaler x-Richtung neben dem Druckkopf angeordnet sein, so dass der Abstand A_{z0} des Referenzpunktes von der zu bedruckenden Fläche beim Bedrucken in einer Richtung dem Druckkopf vorauseilt. Dies ist die Vorzugsdruckrichtung. Durch das Vorauseilen wird die Entfernung bereits gemessen, während der Druckkopf noch die vorherige Druckbahn abfährt. Dadurch erhalt die Steuerungseinheit einen zeitlichen Vorlauf für die Berechnung des Druckkopfabstands A_{z} von der zu bedruckenden Fläche.

In einer bevorzugten Ausführungsform des erfinderischen Verfahrens wird zu Beginn eines Druckvorgangs die erste Druckbahn ohne Aktivieren des Druckkopfes abgefahren, wobei der orthogonale Abstand A_{z0} eines Referenzpunktes des

Druckkopfes an mehreren über der vertikalen Druckbahn verteilten Punkten zu der zu bedruckenden Fläche vorauseilend zu der bei der Messung abgefahrenen Druckbahn bestimmt wird. Der Druckkopf fährt die erste Bahn des Druckbildes ab, ohne zu drucken. Vorteilhafterweise befindet sich der Druckkopf für diese Fahrt in einer Position möglichst weit von der zu bedruckenden Fläche entfernt. Bei dieser Fahr ist nur die Entfernungsmesseinrichtung aktiv. Die aufgenommenen Entfernungen werden an die Steuerungseinheit gesendet und dort für die Position des Druckkopfes für einen konstanten Abstand A_{z} des Druckkopfes von der Wand für jeden Ort auf der Druckbahn berechnet. Anschließend wird dieselbe Druckbahn erneut abgefahren, wobei dieses Mal der Druckkopf aktiv ist und die Fläche unter der Bahn bedruckt.

In einer vorteilhaften Ausführungsform wird Startposition des Druckkopfes zu Beginn einer Druckbahn optisch angezeigt. In einer besonders vorteilhaften Ausführungsform wird die Startposition des Druckkopfes zu Beginn einer jeden Druckbahn optisch angezeigt. Dazu verfügt der Druckkopf über eine optische Anzeigeeinrichtung. Diese optische Anzeigeeinrichtung kann beispielsweise eine Laserlampe sein. Insbesondere kann die optische Anzeigeeinrichtung ein Laserpointer sein. Ein Laserpointer projiziert in an sich bekannter Weise einen Lichtpunkt auf das zu bedruckende Substrat und zeigt damit an, an welcher Stelle sich der Druckkopf befindet. Ist diese Stelle nicht identisch mit der Stelle, an der die Druckbahn beginnt, kann der Druckkopf entsprechend nachjustiert werden.

Es hat sich als vorteilhaft erwiesen, wenn der Druck durch das Aufbringen von Tinte auf dem Substrat erfolgt, wobei die Tinte auf eine Temperatur von ca. 43°C temperiert wird. Die Vorrichtung verfügt dazu über eine entsprechende Temperiervorrichtung. Der Druck erfolgt über einen an sich bekannten Tintenstrahldruckkopf, der über mehrere Düsen beispielsweise für den Mehrfarbdruck verfügen kann. Dabei ist die Verwendung von verschiedenen Tinten grundsätzlich möglich. Insbesondere wenn sich die zu bedruckende Fläche im Außenbereich befindet und Wettereinflüssen ausgesetzt ist, ist es vorteilhaft, eine wasserfeste und UV-stabile Tinte zu benutzen, die einer Benetzung mit Regen und Bestrahlung mit Sonnenlicht zumindest für eine gewisse Zeit stand hält. Solche Tinten lassen sich bei einer Temperatur von ca. 43°C optimal verarbeiten, wobei das mögliche Verarbeitungstemperaturintervall ca. 1 K beträgt. Es hat sich als vorteilhaft erwiesen, wenn die Tinte in Beuteln aufbewahrt und aus Beuteln gefördert wird, wobei die Beutel aus einer Aluminium-Legierung hergestellt sind. In einer vorteilhaften Ausführungsform werden die Tinten-Beuteln in der Vorrichtung auf eine einzelnen Flächenheizeinrichtungen in Form von Platinen gelagert, wobei die Heizleistung der Flächenheizungen geregelt werden, wobei die jeweilige Isttemperatur der Flächenheizung über einen Sensor erfasst wird und die Information einer Regelungseinrichtung zugeführt wird. Die Aluminiumlegierung der Tintenbeutel haben eine gute Wärmeleitfähigkeit, so dass sich die Tintentemperatur über die Temperatur der Flächenheizung sehr gut steuern lässt.

In einer weiteren vorteilhaften Ausführungsform wird der Druckkopf über eine Vorrichtung von UV-Strahlung abgeschattet, wenn er nicht aktiv ist. Die Vorrichtung verfügt dazu über eine bewegbare Abschattungseinrichtung. Tinten, die eine gute Wasserfestigkeit und UV-Stabilität besitzen, sowie auch über gute Eigenschaften hinsichtlich Farbbrillianz und Abriebfestigkeit verfügen, sind beispielsweise UVaushärtend. Nachdem die Tinte auf das Substrat aufgebracht wurde, härtet sie unter UV-Lichteinfluss aus, d.h. die Monomere in der Farbe polymerisieren und die Farbpigmente werden in der festen Polymerschicht fixiert. Damit sollten diese Tinten von UV-Licht abgeschattet werden, solange sie noch nicht auf das Substrat aufgebracht sind. Dazu weist die Vorrichtung eine Vorrichtung beispielsweise in Form einer verschiebbar gelagerten Platte auf, die über den Druckkopf geschoben werden kann, wenn dieser inaktiv ist. Weist der Druckkopf mehrere Düsen beispielsweise für unterschiedliche Farben auf, so kann die Platte mehrere Öffnungen aufweisen, die die unterschiedlichen Düsen abdecken beziehungsweise nach Verschieben der Platte für den Druck wieder frei geben. In einer Ausführungsform ist die Platte ein Edelstahlblech, das einen möglichen Verfahrweg von beispielsweise 4 mm aufweist.

Es ist denkbar, dass der Druckkopf in Abhängigkeit der Ausrichtung der zu bedruckenden Fläche geschwenkt wird, so dass der Druckkopf immer im Wesentlichen orthogonal zu der zu bedruckenden Fläche ausgerichtet ist. Wände von Gebäuden können beispielsweise Vorsprünge oder Vertiefungen aufweisen, wobei sich der Wandverlauf in einem Winkel in Richtung Vorsprung oder Vertiefung bewegt. Durch das Verschwenken des Druckkopfes ist es möglich, auch solche in einem Winkel verlaufenden Wandteile zu bedrucken. Insbesondere ist es auch möglich, beispielsweise Gewölbedecken zu bedrucken, bei denen sich eine Wand kontinuierlich in eine Decke, d.h. eine im Wesentlich senkrecht zu der ursprünglichen Ausrichtung der Wandfläche hin verschwenkt Ausrichtung erstreckt.

Eine erfindungsgemäße Vorrichtung zum Bedrucken großer, insbesondere sich auf einem einer Druckvorrichtung nicht zuführbaren Substrat befindlichen Fläche, wie beispielsweise Wände von Gebäuden, von Lastkraftwagen oder Eisenbahnwagons, Flächen auf Containern etc., in einer Richtung in Druckbahnen entsprechend der Druckbreite eines Druckkopfes einteilbaren Fläche, wobei der Druckkopf an einer ersten Achse entlang einer Druckbahn in vertikaler y-Richtung bewegbar befestigt ist, wobei die erste Achse an einem in horizontaler x-Richtung bewegbaren Fahrgestell befestigt ist, und wobei die Fläche durch das sequentielle Bedrucken der vertikalen Druckbahnen bedruckbar ist, ist dadurch gekennzeichnet, dass der Abstand A_{z} des Druckkopfes von der zu bedruckenden Fläche gemäß dem vorgenannten Verfahren einstellbar ist und die Vorrichtung eine Messvorrichtung zum berührungslosen Messen des Abstands A_{z0} zwischen dem Referenzpunkt der Vorrichtung und der zu bedruckenden Fläche aufweist und die Vorrichtung weiterhin eine Steuerungseinheit zur Auswertung der Messwerte und Erzeugen von Steuerungsimpulsen für die Einstellung des Abstands A_{z} des Druckkopfes von der zu bedruckenden Fläche aufweist.

Das Fahrgestell ist in horizontaler x-Richtung bewegbar, wobei das Fahrgestell lenkbar ausgeführt ist und die Vorrichtung weiterhin eine Steuerungseinheit für die Berechnung des Lenkeinschlags des Fahrgestells aufweist. Dazu werden die aufgenommenen Messwerte einer jeden Druckbahn für jeden entlang der Druckbahn gemessenen Punkt in Messreihen gespeichert und aus den Messwerten mindestens einer Messreihe ein Trend bestimmt, wobei eine Lenkbewegung des in horizontaler Richtung bewegbaren Fahrgestells verändert wird, wenn der Trend eine zuvor definierte Schwelle überschreitet.

Es ist denkbar, dass der Druckkopf zu mindestens 180° schwenkbar um die Horizontale an einer dritten Achse entlang einer Druckbahn bewegbar befestigt ist. Durch die Schwenkbarkeit des Druckkopfes ist es möglich, im Raum schräg gestellte Flächen zu bedrucken. Auch ist es möglich, Wände zu bedrucken. Schließlich ist es sogar möglich, Flächen zu bedrucken, deren räumliche Ausrichtung sich kontinuierlich ändert, wie dies beispielsweise bei Gewölben der Fall ist.

In einer weiteren vorteilhaften Ausführungsform weist die Vorrichtung eine verlängerbare erste Achse für die Bewegung des Druckkopfes entlang einer Druckbahn auf, wobei die erste Achse eine Zahnstange aufweist. Durch die Verwendung einer Zahnstange ist die erste Achse einfach verlängerbar, indem beispielsweise ein weiteres Achsmodul, ebenfalls mit einer Zahnstange ausgerüstet, auf die vorhandene erste Achse aufgebracht wird. Eine den Druckkopf tragende Einheit weist in einer Ausführungsform einen Servomotor auf, der ein Zahnrad antreibt, das mit der Zahnstange der erste Achse kämmt, wodurch die den Druckkopf tragende Einheit sehr präzise und ruckelfrei entlang der ersten Achse bewegbar ist, auch wenn die erste Achse verlängert ist.

In einer weiteren vorteilhaften Ausführungsform weist die Vorrichtung eine zweite Achse für die Einstellung des Abstands A_{z} des Druckkopfes von der zu bedruckenden Fläche auf, wobei die zweite Achse eine Spindel aufweist. Vorteilhafterweise ist die zweite Achse Teil der Einheit, die den Druckkopf trägt. Es hat sich als vorteilhaft erwiesen, wenn die Spindel von einem Servomotor angetrieben wird. Dadurch lässt sich der Abstand A_{z} des Druckkopfes von der zu bedruckenden Fläche sehr präzise und schnell einstellen.

Das Fahrgestell verfügt über Räder, mit denen es auf einem Boden steht und sich in horizontalter x-Richtung fortbewegen kann. Es hat sich als vorteilhaft erwiesen, wenn das Fahrgestell über mindestens drei, insbesondere über vier Räder verfügt, wobei die Räder an seinen jeweiligen Ecken angeordnet sind. Jedes Rad kann über einen einstellbaren Höhenausgleich verfügen. Das Fahrgestell selbst kann über eine Messeinrichtung verfügen, mit der die horizontale Ausrichtung des Fahrgestells überprüfbar ist. Zusätzlich kann das Fahrgestell an seinen Ecken in der Nähe zu dem jeweiligen Rad über eine Abstandsmesseinrichtung verfügen. Diese ist vorzugsweise berührungslos, bevorzugt als optische Messeinrichtung, ausgeführt. Weiterhin kann das Fahrgestell über eine Steuerungseinrichtung verfügen, über die in Abhängigkeit der Messergebnisse jeder Abstandsmesseinrichtung der Höhenausgleich eines jeden Rades aktivierbar ist, so dass sich das Fahrgestell jederzeit selbst nivelliert, insbesondere wenn der Boden beispielsweise gefliest ist und tieferliegende Fugen zwischen den Fliesen aufweist. Darüber hinaus wirkt sich ein aktivierter Höhenausgleich eines jeden Rades vorteilhaft auf die Ruckelfreiheit der horizontalen Bewegung des Fahrgestells aus.

Die Vorrichtung kann über eine Vorrichtung zum Versetzen des Druckkopfes in Richtung beziehungsweise entgegen der Richtung der Bewegungsrichtung des Fahrgestells, insbesondere über eine dritte Achse in dieser Richtung verfügen. Diese dritte Achse kann dazu dienen, den Druckkopf an die Endpunkte beziehungsweise über die Endpunkte des Fahrgestells in Bewegungsrichtung des Fahrgestells zu verfahren. Ist die zu bedruckende Fläche beispielsweise eine Wand eines Wohnraumes, ist unter Zuhilfenahme der dritten Achse möglich, in die Ecken hinein zu drucken und die wegen der notwendigen Ausdehnung des Fahrgestells in Bewegungsrichtung nicht zu bedruckenden Bereiche der Wand in Bewegungsrichtung des Fahrgestells zu minimieren oder sogar zu eliminieren.

Das Fahrgestell ist in der Lage sich in Bewegungsrichtung vorwärts und rückwärts zu bewegen. Dazu weist es einen Motor auf. Dieser Motor kann ein Schrittmotor oder ein Servomotor sein. Zur Bewegung können ein Rad oder mehrere Räder angetrieben sein. Das oder die Räder können direkt oder über ein Getriebe angetrieben sein, wobei das Rad beziehungsweise die Räder starr oder über ein Übertragungsorgan, beispielsweise eine Kette oder einen Riemen, beispielsweise einen Zahnriemen, mit dem Motor verbunden sein können.

Für die Realisierung der Funktion der Schwenkbarkeit des Druckkopfes bieten sich die Alternativen an, nur den Druckkopf zu schwenken oder aber eine Druckkopftrageeinheit, bestehend aus der dritten Achse mit Ausrichtung in Bewegungsrichtung des Fahrgestells mitsamt dem Druckkopf, zu schwenken. Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Von den Abbildungen zeigt:
**Fig. 1** Eine erfindungsgemäße Vorrichtung in einer dreidimensionalen Prinzipskizze
**Fig. 2** Die erfindungsgemäße Vorrichtung in einer Draufsicht beim Bedrucken einer Wandfläche
**Fig. 3** Die erfindungsgemäße Vorrichtung in einer Draufsicht beim Bedrucken einer Wandfläche nahe einer Wandecke
**Fig. 4** zeigt einen erfindungsgemäßen Druckkopf 200 in einer Prinzipskizze

**Fig. 1** zeigt eine erfindungsgemäße Vorrichtung 100 in einer dreidimensionalen Prinzipskizze. Die Vorrichtung 100 weist ein Fahrgestell 110 auf, das auf vier Rädern 111 in horizontaler x-Richtung auf dem Boden 400 bewegbar ist. An den Ecken des Fahrgestells 110 ist in der Nähe zu jedem Rad eine Entfernungsmessvorrichtung (nicht gezeigt) vorgesehen. Diese misst optisch die Entfernung zum Boden 400 und leitet das Messsignal an eine Steuerungseinrichtung (nicht gezeigt) weiter. Jedes Rad 111 verfügt über einen einstellbaren Höhenausgleich (nicht gezeigt). In Abhängigkeit der Messergebnisse jeder Abstandsmesseinrichtung ist der Höhenausgleich eines jeden Rades 111 aktivierbar, so dass sich das Fahrgestell 110 jederzeit selbst nivelliert, insbesondere wenn der Boden 400 beispielsweise gefliest ist und tieferliegende Fugen zwischen den Fliesen aufweist. Die Vorrichtung 100 verfügt weiterhin über eine erste Achse 120 in y-Richtung. Diese erste Achse 120 verfügt über eine Zahnstange, die in y-Richtung an der Achse befestigt ist. Die erste Achse 120 kann in einem Standardindustrieprofil ausgeführt sein, wobei die Zahnstange versenkt und damit geschützt in dem Profil zu liegen kommt. Die erste Achse 120 ist verlängerbar, indem ein oder mehrere Achsmodule, die ebenfalls in dem Standardindustrieprofil ausgeführt sein können, auf die erste Achse aufgesteckt werden. Die aufsteckbaren Achsmodule verfügen ebenfalls über eine Zahnstange.

Beispielsweise ist die erste Achse 120 in der nicht verlängerten Ausführung ca. 2,50 m lang, wodurch sie in Wohngebäuden mit Standarddeckenhöhen einsetzbar ist. Sollen höhere Flächen 300, beispielsweise in einer Gewerbeimmobilie oder an einer Außenfassade bedruckt werden, kann die erste Achse 120 mit entsprechenden Achsmodulen verlängert werden, so dass auch Druckbahnen von mehr als 2,50 m Länge bedruckbar sind.

An der ersten Achse 120 ist über einen Schlitten 121 eine zweite Achse 130 mit einer Hauptausdehnung in z-Richtung angebracht. Der Schlitten 121 weist einen Antrieb in Form eines Servomotors und eines mit der Zahnstange der ersten Achse 120 kämmenden Zahnrads auf. Durch die Auf- und Abbewegung, die die die zweite Achse 130 und ein an der zweiten Achse 130 befestigter Druckkopf 200 ausüben kann, kann eine Druckbahn in y-Richtung durch den Druckkopf 200 abgefahren und bedruckt werden. Nach Fertigstellung dieser Druckbahn kann die Vorrichtung 100 mittels des Fahrgestells 110 um eine Druckbahnbreite in x-Richtung verfahren werden, so dass die nächste Druckbahn bedruckt werden kann. An dem Schlitten 121 ist eine Messvorrichtung 190 in Form eines Laserentfernungsmessers befestigt. Diese Messvorrichtung sendet einen Messstrahl 192 in Richtung der zu bedruckenden Fläche 300 aus, wo er auf einen Messpunkt 191 auftrifft. Die Entfernung der Messvorrichtung 190 von der zu bedruckenden Fläche 300 in diesem Punkt 191 wird aufgenommen und als Referenzabstand A_{z0} an eine Steuerungseinrichtung der Vorrichtung 100 gesendet, wo sie gespeichert wird. Die zweite Achse 130 weist eine Spindel auf. In dem Schlitten 121 befindet sich ein weiterer Servomotor zum Antrieb der Spindel. Über die Auswertung des Referenzpunktabstands A_{z0} in der Steuerungseinheit lässt sich auf den aktuellen Abstand A_{z} des Druckkopfes 200 von der zu bedruckenden Fläche 300 schließen. Über den Servomotor und die Spindel lässt sich dieser Abstand schnell und präzise auf einen zuvor festgelegten und in der Steuerungseinheit abgelegten Sollwert einstellen. Dadurch lässt sich der Abstand A_{z} des Druckkopfes von der zu bedruckenden Fläche sehr präzise und schnell einstellen.

An der zweiten Achse 130 ist an dem zu der zu bedruckenden Fläche 300 hin gerichteten Ende ein Achsenkopf 131 angebracht. Dieser Achsenkopf 131 beherbergt wiederum einen Servomotor, der eine dritte Achse 140 mit Ausrichtung in x-Richtung, also der Bewegungsrichtung des Fahrgestells 110, antreibt. An dieser dritten Achse 140 ist der Druckkopf 200 in x-Richtung bewegbar befestigt. Damit kann der Druckkopf 200 unabhängig von der Bewegung des Fahrgestells 110 in x-Richtung verfahren werden. Dies ist dann von Vorteil, wenn in eine Wandecke hinein gedruckt werden soll, wobei ein nicht bedruckbarer Bereich minimiert werden soll.

Die dritte Achse 140 ist an dem Achsenkopf 131 schwenkbar gelagert, wobei der Schwenkbereich mindesten 180° beträgt. Dadurch kann der Druckkopf 200 sowohl nach oben geschwenkt werden, wodurch beispielsweise eine Raumdecke bedruckbar ist, als auch nach unten geschwenkt werden, wodurch der Boden, auf dem das Fahrgestell 110 bewegbar aufgestellt ist, bedruckbar ist.

Für die Bedruckung einer Raumdecke kann auch die zweite Achse 130 ist mitsamt Achsenkopf 131, dritter Achse 140 und Druckkopf 200 in dem Schlitten 121 rotierbar befestigt ein, wobei die Rotationsbewegung dabei mindestens 90° beträgt, so dass bei einer entsprechenden Rotation nach oben die Decke bedruckbar ist.

**Fig. 2** zeigt die Vorrichtung 100 beim Bedrucken einer Wandfläche 300 in einer Draufsicht von oben. Mindestsens zwei Räder 111 sind lenkbar, so dass das Fahrgestell auch einer kurvigen Wand folgen kann. Die Vorrichtung weist eine Steuerungseinheit für die Berechnung des Lenkeinschlags des Fahrgestells 110 auf. Die aufgenommenen Messwerte A_{z0} einer jeden Druckbahn für jeden entlang der Druckbahn gemessenen Punkt werden in Messreihen gespeichert und aus den Messwerten mindestens einer Messreihe ein Trend bestimmt, wobei eine Lenkbewegung des in horizontaler Richtung bewegbaren Fahrgestells 110 verändert wird, wenn der Trend eine zuvor definierte Schwelle überschreitet.

**Fig 3** zeigt die Vorrichtung 100 beim Bedrucken einer Wandfläche 300 in einer Draufsicht von oben, wobei die Vorrichtung 100 sich in einer Ecke, gebildet aus zwei Wänden befindet. Der Druckkopf 200 ist an das eckenseitige Ende der dritten Achse 140 verfahren, um in die Ecken hinein zu drucken und die wegen der notwendigen Ausdehnung des Fahrgestells 100 in Bewegungsrichtung nicht zu bedruckenden Bereiche der Wand 300 in Bewegungsrichtung des Fahrgestells 100 zu minimieren oder sogar zu eliminieren.

**Fig. 4** zeigt einen erfindungsgemäßen Druckkopf 200 in einer Prinzipskizze. Der Druckkopf 200 weist vier Düsen 220 auf, die sich hinter einer Abschattplatte 210 befinden. Die Abschattplatte 210 weist vier Schlitze 211 auf, wobei die Abschattplatte 210 in einer Führung 212 in y-Richtung verschiebbar gelagert ist, so dass die Düsen 220 durch die Abschattplatte gegenüber UV-Strahlung abschattbar sind, wenn die Düsen inaktiv sind. Weiterhin weist der Druckkopf 200 einen Laserpointer 230 auf, mit dessen Hilfe die Position des Druckkopfes 200 zu Beginn einer Druckbahn an dem zu bedruckenden Substrat anzeigbar ist. Der Druckkopf 200 weist Platinen 240 auf, die regalmäßig übereinander im Inneren des Druckkopfes 200 angeordnet sind. Die Platinen 240 verfügen über eine Temperiervorrichtung. Bestimmte Tinten lassen sich bei einer Temperatur von ca. 43°C optimal verarbeiten. Die Tinte in Beuteln aufbewahrt und gefördert, wobei die Beutel aus einer Aluminium-Legierung hergestellt sind. Die Tinten-Beuteln werden in dem Druckkopf 200 auf einzelne Flächenheizeinrichtungen, die auf den Platinen 240 angeordnet sind, gelagert.

### Bezugszeichenliste:

- 100: Vorrichtung zum Bedrucken großer, nicht beweglicher, Flächen
- 110: Fahrgestell
- 111: Rad
- 120: erste Achse, y-Achse
- 121: Schlitten
- 130: zweite Achse, z-Achse
- 131: Achsenkopf
- 140: dritte Achse, x-Achse
- 190: Messvorrichtung
- 191: Messpunkt
- 192: Messstrahl
- 200: Druckkopf
- 210: Abschattplatte
- 211: Schlitz
- 212: Führung
- 220: Düse
- 230: Laserpointer
- 240: Platine
- 300: zu bedruckende Fläche, Wand
- 400: Boden

## Patentansprüche

1. Verfahren zum Bedrucken einer großen und einer sich insbesondere auf einem einer Druckvorrichtung nicht zuführbaren Substrat befindlichen, in einer Richtung in Druckbahnen entsprechend der Druckbreite eines Druckkopfes (200) einteilbaren Fläche (300), wobei der Druckkopf (200) an einer ersten Achse (120) entlang einer Druckbahn in vertikaler y-Richtung bewegbar befestigt ist, wobei die erste Achse (120) an einem in horizontaler x-Richtung bewegbaren Fahrgestell 110 befestigt ist, und wobei die Fläche (300) durch das sequentielle Bedrucken der vertikalen Druckbahnen bedruckt wird, wobei der orthogonale Abstand A_{z0} in horizontaler z-Richtung, welche orthogonal auf die horizontale x-Richtung steht, eines Referenzpunktes der Vorrichtung (100) an mehreren über der vertikalen Druckbahn verteilten Punkten zu der zu bedruckenden Fläche(300) bestimmt und der orthogonale Abstand A_{z} in horizontaler z-Richtung des Druckkopfes (200) von der zu bedruckenden Fläche (300) an den über der vertikalen Druckbahn verteilten Punkten jeweils entsprechend einem zuvor aufgenommenen Messwert eingestellt wird, **dadurch gekennzeichnet, dass** die aufgenommenen Messwerte A_{z0} einer jeden vertikalen Druckbahn für jeden entlang der Druckbahn gemessenen Punkt in einer bestimmten, in y-Richtung gelegenen Höhe in einer Steuerungseinrichtung zu Messreihen zusammengefasst werden und aus den Messwerten mindestens einer Messreihe ein Trend bestimmt wird, wobei eine Lenkbewegung des in horizontaler Richtung bewegbaren Fahrgestells (110) verändert wird, wenn der Trend eine zuvor definierte Schwelle überschreitet.

2. Verfahren gemäß Anspruch 1,
**dadurch gekennzeichnet,**
**dass** zu Beginn eines Druckvorgangs die erste Druckbahn ohne Aktivieren des Druckkopfes (200) abgefahren wird, wobei der orthogonale Abstand A_{z0} eines Referenzpunktes des Druckkopfes (200) an mehreren über der vertikalen Druckbahn verteilten Punkten zu der zu bedruckenden Fläche (300) vorauseilend zu der bei der Messung abgefahrenen Druckbahn bestimmt wird.

3. Verfahren gemäß Anspruch 1 oder 2,
**dadurch gekennzeichnet,**
**dass** die Startposition des Druckkopfes (200) zu Beginn einer Druckbahn optisch angezeigt wird.

4. Verfahren gemäß einem der vorherigen Ansprüche,
**dadurch gekennzeichnet,**
**dass** Druckkopf (200) in Abhängigkeit der Ausrichtung der zu bedruckenden Fläche (300) geschwenkt wird, so dass der Druckkopf (200) immer im Wesentlichen orthogonal zu der zu bedruckenden Fläche (300) ausgerichtet ist.

5. Verfahren gemäß einem der vorherigen Ansprüche,
**dadurch gekennzeichnet,**
**dass** der Druck durch das Aufbringen von Tinte auf dem Substrat erfolgt, wobei die Tinte auf eine Temperatur von ca. 43°C temperiert wird.

6. Verfahren gemäß einem der vorherigen Ansprüche,
**dadurch gekennzeichnet,**
**dass** der Druckkopf (200) über eine Vorrichtung von UV-Strahlung abgeschattet wird, wenn er nicht aktiv ist..

7. Vorrichtung (100) zum Bedrucken einer großen und einer insbesondere sich auf einem einer Druckvorrichtung nicht zuführbaren Substrat befindlichen, in einer Richtung in Druckbahnen entsprechend der Druckbreite eines Druckkopfes einteilbaren Fläche (300), wobei der Druckkopf (200) an einer ersten Achse (120) entlang einer Druckbahn in vertikaler y-Richtung bewegbar befestigt ist, wobei die erste Achse (120) an einem in horizontaler x-Richtung bewegbaren Fahrgestell (110) befestigt ist, und wobei die Fläche (300) durch das sequentielle Bedrucken der vertikalen Druckbahnen bedruckbar ist,
wobei der Abstand A_{z} des Druckkopfes (200) von der zu bedruckenden Fläche (300) gemäß einem Verfahren nach einem der Ansprüche 1 bis 6 einstellbar ist und die Vorrichtung (100) eine Messvorrichtung (190) zum berührungslosen Messen des Abstands A_{z0} zwischen dem Referenzpunkt der Vorrichtung (100) und der zu bedruckenden Fläche (300) aufweist und die Vorrichtung (100) weiterhin eine Steuerungseinheit zur Auswertung der Messwerte und Erzeugen von Steuerungsimpulsen für die Einstellung des Abstands A_{z} des Druckkopfes (200) von der zu bedruckenden Fläche (300) aufweist, wobei das Fahrgestell (110) in horizontaler x-Richtung bewegbar ist, wobei das Fahrgestell (110) lenkbar ausgeführt ist und die Vorrichtung (100) weiterhin eine Steuerungseinheit für die Berechnung des Lenkeinschlags des Fahrgestells (110) aufweist.

8. Vorrichtung (100) gemäß einem der Ansprüche 8 bis 9,
**dadurch gekennzeichnet,**
**dass** die Messvorrichtung zum berührungslosen Messen des Abstands A_{z0} zwischen einem Referenzpunkt der Vorrichtung (100) und der zu bedruckenden Fläche (300) einen Laserentfernungsmesser aufweist.

9. Vorrichtung (100) gemäß einem der Ansprüche 8 bis 10,
**dadurch gekennzeichnet,**
**dass** der Druckkopf (200) einen optischen Sensor zur Erfassung des Startpunkts des Druckkopfes (200) zu Beginn einer jeden Druckbahn aufweist.

10. Vorrichtung (100) gemäß einem der Ansprüche 8 bis 11,
**dadurch gekennzeichnet,**
**dass** die Vorrichtung (100) eine verlängerbare erste Achse (120) für die Bewegung des Druckkopfes (200) entlang einer Druckbahn aufweist, wobei die erste Achse (120) Achse eine Zahnstange aufweist.

11. Vorrichtung (100) gemäß einem der Ansprüche 8 bis 12,
**dadurch gekennzeichnet,**
**dass** die Vorrichtung (100) eine zweite Achse (130) für die Einstellung des Abstands A_{z} des Druckkopfes (200) von der zu bedruckenden Fläche (300) aufweist, wobei die zweite Achse (130) eine Spindel aufweist.

12. Vorrichtung (100) gemäß einem der Ansprüche 8 bis 13,
**dadurch gekennzeichnet,**
**dass** die Vorrichtung (100) über eine Temperiervorrichtung zur Temperierung von Tinte auf eine Temperatur von ca. 43°C verfügt.

13. Vorrichtung (100) gemäß einem der Ansprüche 8 bis 14,
**dadurch gekennzeichnet,**
**dass** die Vorrichtung (100) über eine bewegbare Abschattungseinrichtung verfügt, die den Druckkopf (200) bei Nichtgebrauch von UV-Strahlung abschattet.

## Claims

1. A method for printing a large surface (300), in particular for a surface which is located on a substrate which cannot be fed to a printing device and which can be divided in one direction into printing paths corresponding to the printing width of a print head (200), the print head (200) being mounted on a first axis (120) so as to be movable along a printing path in the vertical y-direction, wherein the first axle (120) is mounted on a chassis (110) movable in the horizontal x-direction, and wherein the surface (300) is printed by sequentially printing the vertical printing paths, wherein the orthogonal distance Az0 in the horizontal z-direction, which is orthogonal to the horizontal x-direction, of a reference point of the device is determined at a plurality of points distributed over the vertical printing path to the surface (300) to be printed and the orthogonal distance Az0 in the horizontal z-direction of the print head (200) from the surface (300) to be printed at the points distributed over the vertical printing path is set in each case in accordance with a previously recorded measured value, **characterized in that** the recorded measured values Az0 of each vertical printing path for each point measured along the printing path are combined in a control device at a specific height in the y-direction to form measurement series, wherein a trend is determined from the measured values of at least one measurement series, a steering movement of the chassis (110), which can be moved in the horizontal direction, being changed if the trend exceeds a previously defined threshold.

2. The method according to claim 1, **characterized in that** at the beginning of a printing process the first printing path is traversed without activating the print head (200), wherein the orthogonal distance Az0 of a reference point of the print head (200) at several points distributed over the vertical printing path to the surface (300) to be printed is determined in advance of the printing path traversed during the measurement.

3. The method according to claim 1 or 2, **characterized in that** the starting position of the print head (200) at the beginning of a printing path is optically indicated.

4. The method according to one of the previous claims, **characterized in that** the print head (200) is pivoted depending on the orientation of the surface (300) to be printed, so that the print head (200) is always oriented substantially orthogonally to the surface (300) to be printed.

5. The method according to one of the previous claims, **characterized in that** the printing is performed by applying ink to the substrate, the ink being tempered to a temperature of about 43°C.

6. The method according to one of the previous claims, **characterized in that** the print head (200) is shaded from UV radiation by a device when it is not active.

7. A device (100) for printing a large surface (300) and a surface (300) which is located in particular on a substrate which cannot be fed to a printing device and which can be divided in one direction into printing paths corresponding to the printing width of a print head, the print head (200) being mounted on a first axis (120) so as to be movable in the vertical y-direction along a printing path, the first axis (120) being mounted on a chassis (110) which can be moved in the horizontal x-direction, and the surface (300) being printable by the sequential printing of the vertical printing paths, wherein the distance Az of the print head (200) from the surface (300) to be printed is adjustable according to a method according to one of claims 1 to 6, and the device (100) comprises a measuring device (190) for contactless measurement of the distance Az0 between the reference point of the device (100) and the surface (300) to be printed, and the device (100) further comprises a control unit for evaluation of the measured values and generation of control pulses for adjustment of the distance Az of the print head (200) from the surface (300) to be printed, wherein the chassis (110) is movable in horizontal x-direction, wherein the chassis (110) is designed to be steerable and the device (100) further comprises a control unit for calculating the steering angle of the chassis (110).

8. The device (100) according to one of claims 8 to 9, **characterised in that** the measuring device comprises a laser rangefinder for contactless measurement of the distance Az0 between a reference point of the device (100) and the surface (300) to be printed.

9. The device (100) according to one of claims 8 to 10, **characterized in that** the print head (200) has an optical sensor for detecting the starting point of the print head (200) at the beginning of each print path.

10. The device (100) according to any one of claims 8 to 11, **characterized in that** the device (100) comprises an extendable first axis (120) for moving the print head (200) along a print path, the first axis (120) comprising a rack.

11. The device (100) according to any one of claims 8 to 12, **characterized in that** the device (100) has a second axis (130) for adjusting the distance Az of the print head (200) from the surface (300) to be printed, the second axis (130) having a spindle.

12. The device (100) according to any one of claims 8 to 13, **characterised in that** the apparatus (100) has a temperature control device for controlling the temperature of ink to a temperature of about 43°C.

13. The device (100) according to one of claims 8 to 14, **characterized in that** the device (100) has a movable shading device which shades the print head (200) from UV radiation when not in use.

## Revendications

1. Procédé d'impression d'une grande surface (300) se trouvant plus particulièrement sur un substrat non insérable dans un dispositif d'impression, pouvant être divisée, dans une direction, en bandes d'impression correspondant à la largeur d'impression d'une tête d'impression (200), dans lequel la tête d'impression (200) est fixée, de manière mobile dans une direction verticale y, à un premier axe (120) le long d'une bande d'impression, dans lequel le premier axe (120) est fixé à un châssis (110) mobile dans une direction horizontale x et dans lequel la surface (300) est imprimée par l'impression séquentielle des bandes d'impression verticales, dans lequel la distance orthogonale A₀ dans la direction horizontale z, qui est orthogonale par rapport à la direction horizontale x, d'un point de référence du dispositif (100), au niveau de plusieurs points répartis sur la bande d'impression verticale, par rapport à la surface à imprimer (300) et la distance orthogonale A_{z} dans la direction horizontale z de la tête d'impression (200), de la surface à imprimer (300) au niveau des points répartis sur la bande d'impression verticale, est réglée respectivement en fonction d'une valeur de mesure enregistrée auparavant, **caractérisé en ce que** les valeurs de mesure A_{z0} enregistrées de chaque bande d'impression verticale pour chaque point i mesuré le long de la bande d'impression à une hauteur déterminée dans la direction y, sont regroupées, dans un dispositif de commande, en séries de mesures et, à partir des valeurs de mesure d'au moins une série de mesures, une tendance est déterminée, dans lequel un mouvement de direction du châssis (110) mobile dans la direction horizontale est modifié lorsque la tendance dépasse un seuil prédéfini.

2. Procédé selon la revendication 1,
**caractérisé en ce que**
au début d'un processus d'impression, la première bande d'impression est démarrée sans activation de la tête d'impression (200), dans lequel la distance orthogonale A_{z0} d'un point de référence de la tête d'impression (200) au niveau de plusieurs des points répartis sur la bande d'impression verticale par rapport à la surface à imprimer (300) est déterminée en avance par rapport à la bande d'impression démarrée lors de la mesure.

3. Procédé selon la revendication 1 ou 2,
**caractérisé en ce que**
la position de départ de la tête d'impression (200) au début d'une bande d'impression est affichée de manière optique.

4. Procédé selon l'une des revendications précédentes,
**caractérisé en ce que**
la tête d'impression (200) est pivotée en fonction de l'orientation de la surface à imprimer (300) de façon à ce que la tête d'impression (200) soit toujours orientée globalement de manière orthogonale par rapport à la surface à imprimer (300).

5. Procédé selon l'une des revendications précédentes,
**caractérisé en ce que**
l'impression a lieu par l'application d'une encre sur le substrat, dans lequel l'encre est tempérée à une température d'environ 43 °C.

6. Procédé selon l'une des revendications précédentes,
**caractérisé en ce que**
la tête d'impression (200) est protégée des rayonnements UV par un dispositif lorsqu'elle n'est pas active.

7. Dispositif (100) pour l'impression d'une grande surface (300) se trouvant plus particulièrement sur un substrat non insérable dans un dispositif d'impression, pouvant être divisée, dans une direction, en bandes d'impression correspondant à la largeur d'impression d'une tête d'impression (200), dans lequel la tête d'impression (200) est fixée, de manière mobile dans une direction verticale y, à un premier axe (120) le long d'une bande d'impression, dans lequel le premier axe (120) est fixé à un châssis (110) mobile dans une direction horizontale x et dans lequel la surface (300) est imprimée par l'impression séquentielle des bandes d'impression verticales, dans lequel la distance A_{z} de la tête d'impression (200) par rapport à la surface à imprimer (300) peut être réglée selon un procédé selon l'une des revendications 1 à 6 et le dispositif (100) comprend un dispositif de mesure (190) pour la mesure sans contact de la distance A_{z0} entre le point de référence du dispositif (100) et la surface à imprimer (300) et le dispositif (100) comprend en outre une unité de commande pour l'analyse des valeurs de mesure et la production d'impulsions de commande pour le réglage de la distance A_{z} de la tête d'impression (200) par rapport à la surface à imprimer (300), dans lequel le châssis (110) est mobile dans une direction horizontale x, dans lequel le châssis (110) est conçu de manière orientable et le dispositif (100) comprend en outre une unité de commande pour le calcul du rayon de braquage du châssis (110).

8. Dispositif selon l'une des revendications 8 à 9,
**caractérisé en ce que**
le dispositif de mesure pour la mesure sans contact de la distance A_{z0} entre un point de référence du dispositif (100) et la surface à imprimer (300) comprend un dispositif de mesure au laser.

9. Dispositif selon l'une des revendications 8 à 10,
**caractérisé en ce que**
la tête d'impression (200) comprend un capteur optique pour la détection du point de départ de la tête d'impression (200) au début de chaque bande d'impression.

10. Dispositif selon l'une des revendications 8 à 11,
**caractérisé en ce que**
le dispositif (100) comprend un premier axe prolongeable (120) pour le déplacement de la tête d'impression (200) le long d'une bande d'impression, dans lequel le premier axe (120) comprend une crémaillère.

11. Dispositif selon l'une des revendications 8 à 12,
**caractérisé en ce que**
le dispositif (100) comprend un deuxième axe (130) pour le réglage de la distancer A_{z} de la tête d'impression (200) par rapport à la surface à imprimer (300), dans lequel le deuxième axe (130) comprend une broche.

12. Dispositif selon l'une des revendications 8 à 13,
**caractérisé en ce que**
le dispositif (100) dispose d'un dispositif de régulation de température pour la régulation de la température de l'encre à une température d'environ 43 °C.

13. Dispositif (100) selon l'une des revendications 8 à 14,
**caractérisé en ce que**
le dispositif (100) dispose d'un dispositif de protection mobile qui protège la tête d'impression (200) des rayonnements UV lorsqu'elle n'est pas utilisée.
